# EUROPÄISCHE PATENTSCHRIFT

(11) **EP 4 010 948 B1**
(45) Veröffentlichungstag und Bekanntmachung des Hinweises auf die Patenterteilung: **26.06.2024**
(21) Anmeldenummer: 20757521.8
(22) Anmeldetag: 10.07.2020
(51) Int. Cl.: H01R 13/518, H01R 13/514

(54) **STECKVERBINDERGEHÄUSE FÜR ZWEI KONTAKTTRÄGER**
PLUG CONNECTOR HOUSING FOR TWO CONTACT CARRIERS
BOÎTIER DE CONNECTEUR MÂLE POUR DEUX SUPPORTS DE CONTACT

(30) Priorität: 05.08.2019 DE 202019104290 U
(43) Veröffentlichungstag der Anmeldung: 15.06.2022
(73) Patentinhaber: HARTING Electric Stiftung & Co. KG, 32339 Espelkamp (DE)
(72) Erfinder: HACKEMEIER, Florian, 32339 Espelkamp (DE)
(86) Internationale Anmeldenummer: PCT/DE2020/100605
(87) Internationale Veröffentlichungsnummer: WO 2021/023336

(56) Entgegenhaltungen:
- CN-U- 202 797 438
- DE-A1-102016 213 286

## Beschreibung

Die Erfindung geht aus von einem Steckverbindergehäuse nach der Gattung des unabhängigen Anspruchs 1.

Derartige Steckverbindergehäuse werden beispielsweise an Gerätegehäusen und/oder Schaltschränken angebaut. Man spricht hier auch von so genannten Flanschgehäusen, die mit einer Flanschdichtung abgedichtet sind.

### Stand der Technik

Die DE 20 2011 105 009 U1 zeigt einen Steckverbinder, der an eine Gerätewand montiert werden kann. Der Steckverbinder ist mit einem Gegenstecker steckbar. Steckverbinder und Gegenstecker sind über einen Verriegelungsbügel miteinander verriegelbar. Ein derartiger Steckverbinder wird häufig auch als Industriesteckverbinder bezeichnet.

Die DE 10 2016 213 286 A1 zeigt einen Halterahmen zum Einbau in ein Industriesteckverbindergehäuse. Der Halterahmen wird mit Modulen bestückt, wobei zwei Halterahmenhälften zur Fixierung der Module in Querrichtung zusammengeschoben werden.

Die CN 202 797 438 U zeigt ein Hochfrequenzsteckverbinder, bestehend aus einem Verbindungsmodul, einem Führungsmodul und mindestens einem Hochfrequenzmodul.

In die Steckverbindergehäuse der Industriesteckverbinder werden Kontaktträger befestigt. Dabei dient der Kontaktträger zur Aufnahme von Kontaktelementen, insbesondere von elektrischen, pneumatischen oder optischen Kontakten.

In der Regel sind die Kontaktträger immer mit gleichartigen Kontaktelementen bestückt. Werden unterschiedliche Kontaktelementgattungen, beispielsweise massive Kontaktelemente zur Übertragung hoher Ströme und filigranere Kontaktelemente zur Datenübertragung, benötigt, so werden modulare Industriesteckverbinder eingesetzt, wie sie beispielsweise aus der EP 3 275 053 A1 bekannt sind.

Hier wird ein Halterahmen zunächst mit so genannten Steckverbindermodulen bestückt, bevor dieser wiederum in ein

Steckverbindergehäuse eingebaut wird. Die Konfektionierung eines solchen Steckverbinders ist oftmals aufwendig.

Das Deutsche Patent- und Markenamt hat in der Prioritätsanmeldung zu vorliegender Anmeldung den folgenden Stand der Technik recherchiert: DE 20 2011 105 009 U1, US 8,668,530 B2 und EP 3 275 053 A1.

### Aufgabenstellung

Die Aufgabe der Erfindung besteht darin ein Steckverbindergehäuse vorzuschlagen, welches einfach aufgebaut und gleichzeitig flexibel einsetzbar ist.

Die Aufgabe wird durch den Gegenstand der unabhängigen Ansprüche gelöst.

Vorteilhafte Ausgestaltungen der Erfindung sind in den Unteransprüchen und der folgenden Beschreibung angegeben.

### Offenbarung der Erfindung

Das erfindungsgemäße Steckverbindergehäuse weist Aufnahmen zur Befestigung von zumindest zwei Kontaktträgern auf. Ein derartig ausgestatteter Steckverbinder kann mit einem entsprechenden Gegensteckverbinder gesteckt werden.

Das Steckverbindergehäuse hat einen im Wesentlichen rechteckigen Querschnitt. Das Steckverbindergehäuse weist zwei gegenüberliegenden Schmalseiten und zwei gegenüberliegenden Langseiten auf. Derartige Gehäusegeometrien haben sich bei Industriesteckverbindern bewährt.

Vorzugsweise sind die oben erwähnten Aufnahmen innenseitig im Steckverbindergehäuse angeformt. In den Eckbereichen befinden sich jeweils erste Aufnahmen, wobei an den Langseiten jeweils zumindest eine zweite Aufnahme angeordnet ist. Alternativ können an den Langseiten auch jeweils zwei zweite Aufnahmen angeordnet sein.

Vorteilhafterweise ist die zweite Aufnahme oder sind die zweiten Aufnahmen etwa mittig an den Langseiten angeordnet. Dadurch können zwei etwa gleich große Kontaktträger in das Steckverbindergehäuse eingebaut werden. Ist die zweite Aufnahme oder sind die zweiten Aufnahmen außermittig an den Langseiten angeordnet, können zwei unterschiedlich große Kontaktträger in das Steckverbindergehäuse einbaubar werden.

In einer besonders bevorzugten Variante der Erfindung sind die zweiten Aufnahmen entlang der Langseiten innerhalb des Steckverbindergehäuses verschiebbar gelagert. Dadurch können variabel unterschiedlich große Kontaktträger in das Steckverbindergehäuse eingebaut werden.

Vorzugsweise ist die erste Aufnahme jeweils als eine Halteplatte mit einer darin befindlichen Gewindeöffnung ausgeführt. Die Kontaktträger weisen jeweils Öffnungen auf, die mit den Gewindeöffnungen der Aufnahmen korrespondieren. Darüber können die Kontaktträger im Steckverbindergehäuse befestigt bzw. festgeschraubt werden.

Bevorzugt sind die zweiten Aufnahmen jeweils als eine Halteplatte mit einer darin befindlichen Gewindeöffnung oder als eine Halteplatte mit zwei darin befindlichen Gewindeöffnungen ausgeführt. Im ersten Fall müssen dann jeweils zwei Aufnahmen pro Langseite vorgesehen sein. Im letzteren Fall reicht jeweils eine zweite Aufnahme pro Langseite aus.

### Ausführungsbeispiel

Ein Ausführungsbeispiel der Erfindung ist in den Zeichnungen dargestellt und wird im Folgenden näher erläutert. Es zeigen:
- Fig. 1: eine perspektivische Darstellung eines erfindungsgemäßen Steckverbindergehäuses,
- Fig. 2: eine Einsicht in eine erste Ausführungsform eines erfindungsgemäßen Steckverbindergehäuses und
- Fig. 3: eine Einsicht in eine zweite Ausführungsform eines erfindungsgemäßen Steckverbindergehäuses.

Die Figuren enthalten teilweise vereinfachte, schematische Darstellungen. Zum Teil werden für gleiche, aber gegebenenfalls nicht identische Elemente identische Bezugszeichen verwendet. Verschiedene Ansichten gleicher Elemente könnten unterschiedlich skaliert sein.

Die Figur 1 zeigt eine perspektivische Außendarstellung eines erfindungsgemäßen Steckverbindergehäuses 1. Das Steckverbindergehäuse 1 weist einen Kabelabgangsöffnung 2 auf. An den Langseiten des Steckverbindergehäuses 1 sind jeweils zwei Verriegelungszapfen 3 angeformt. An den Verriegelungszapfen 3 kann ein U-förmiger Verriegelungsbügel (nicht gezeigt) schwenkbar gelagert sein. Alternativ können die Verriegelungszapfen 3 zum Übergreifen eines solchen Verriegelungsbügels dienen.

Die Perspektive in Figur 2 lässt ins Innere des Steckverbindergehäuses 1 blicken. Das Steckverbindergehäuse 1 hat einen rechteckigen Querschnitt. In den Eckbereichen sind jeweils erste Aufnahmen 4 angeordnet. Die ersten Aufnahmen 4 sind als flache Halteplatte mit jeweils darin befindlichen Gewindeöffnungen 5 ausgestaltet. An den Langseiten sind jeweils zwei zweite Aufnahmen 6 mit ebenfalls jeweils einer Gewindeöffnung 5 vorgesehen. In einer besonders bevorzugten Ausgestaltung der Erfindung können die zweiten Aufnahmen 6 entlang des Doppelpfeils 7 verschoben werden, wodurch eine Vielzahl unterschiedlich großer Kontaktträger (nicht gezeigt) in das Steckverbindergehäuse 1 eingebaut werden können.

In Figur 3 ist eine alternative Bauform eines erfindungsgemäßen Steckverbindergehäuses 1' zu sehen. Diese Bauform unterscheidet sich darin, dass an den Langseiten jeweils (lediglich) eine zweite Aufnahmen 6' vorgesehen ist, die jeweils zwei Gewindeöffnungen 5 aufweisen. Auch hier können die Aufnahmen 6' (bevorzugterweise) entlang des Doppelpfeils 7 verschoben werden.

Auch wenn in den Figuren verschiedene Aspekte oder Merkmale der Erfindung jeweils in Kombination gezeigt sind, ist für den Fachmann - soweit nicht anders angegeben - ersichtlich, dass die dargestellten und diskutierten Kombinationen nicht die einzig möglichen sind. Insbesondere können einander entsprechende Einheiten oder Merkmalskomplexe aus unterschiedlichen Ausführungsbeispielen miteinander ausgetauscht werden.

### Bezugszeichenliste

- 1: Steckverbindergehäuse
- 2: Kabelabgangsöffnung
- 3: Verriegelungszapfen
- 4: Erste Aufnahme
- 5: Gewindeöffnung
- 6: Zweite Aufnahme
- 7: Doppelpfeil

## Patentansprüche

1. Steckverbindergehäuse (1, 1'), welches Aufnahmen (4, 6) zur Befestigung von zumindest zwei Kontaktträgern aufweist,
wobei Steckverbindergehäuse (1, 1') einen im Wesentlichen rechteckigen Querschnitt, mit zwei gegenüberliegenden Schmalseiten und zwei gegenüberliegenden Langseiten, aufweist, wobei die Aufnahmen (4, 6) innenseitig im Steckverbindergehäuse (1, 1') angeformt sind und
wobei in den Eckbereichen jeweils eine erste Aufnahme (4) angeordnet ist und wobei an den Langseiten jeweils zumindest eine zweite Aufnahme (6, 6') angeordnet ist
**dadurch gekennzeichnet, dass**
**dass** in den Eckbereichen jeweils eine erste Aufnahme (4) angeordnet ist und **dass** an den Langseiten jeweils zwei zweite Aufnahmen (6') angeordnet sind und
**dass** die zweiten Aufnahmen (6, 6') entlang der Langseiten verschiebbar gelagert sind.

2. Steckverbindergehäuse nach Anspruch 1
**dadurch gekennzeichnet, dass**
die zweite Aufnahme (6, 6') oder die zweiten Aufnahmen (6, 6') etwa mittig an den Langseiten angeordnet sind, damit zwei etwa gleich große Kontaktträger in das Steckverbindergehäuse einbaubar sind.

3. Steckverbindergehäuse nach Anspruch 1
**dadurch gekennzeichnet, dass**
die zweite Aufnahme (6, 6') oder die zweiten Aufnahmen (6, 6') außermittig an den Langseiten angeordnet sind, damit zwei unterschiedlich große Kontaktträger in das Steckverbindergehäuse (1, 1') einbaubar sind.

4. Steckverbindergehäuse nach einem der vorstehenden Ansprüche
**dadurch gekennzeichnet, dass**
die ersten Aufnahmen (4) jeweils als eine Halteplatte mit einer darin befindlichen Gewindeöffnung (5) ausgeführt sind.

5. Steckverbindergehäuse nach einem der vorstehenden Ansprüche
**dadurch gekennzeichnet, dass**
die zweiten Aufnahmen (6, 6') jeweils als eine Halteplatte mit einer darin befindlichen Gewindeöffnung (5) oder als eine Halteplatte mit zwei darin befindlichen Gewindeöffnungen (5) ausgeführt sind.

6. Steckverbindergehäuse (1, 1') gemäß Anspruch 1 mit zwei darin angeordneten Kontaktträgern.

## Claims

1. Plug-connector housing (1, 1') having receptacles (4, 6) for fastening of at least two contact carriers, wherein the plug-connector housing (1, 1') has a substantially rectangular cross section, with two opposite narrow sides and two opposite long sides, wherein the receptacles (4, 6) are formed integrally on the internal side within the plug-connector housing (1, 1'), and
wherein one first receptacle (4) is arranged in each of the corner regions, and wherein at least one second receptacle (6, 6') is arranged on each of the long sides,
**characterized**
**in that** one first receptacle (4) is arranged in each of the corner regions, and **in that** two second receptacle (6') are arranged on each of the long sides, and
**in that** the second receptacles (6, 6') are mounted so as to be displaceable along the long sides.

2. Plug-connector housing according to Claim 1,
**characterized in that**
the second receptacle (6, 6') or the second receptacles (6, 6') is/are arranged approximately centrally on the long sides in -order for it to be possible for two contact carriers of approximately the same size to be fitted into the plug-connector housing.

3. Plug-connector housing according to Claim 1, **characterized in that**
the second receptacle (6, 6') or the second receptacles (6, 6') is/are arranged in an off-centre manner on the long sides in order for it to be possible for two contact carriers of different size to be fitted into the plug-connector housing (1, 1').

4. Plug-connector housing according to one of the preceding claims,
**characterized in that**
the first receptacles (4) are each in the form of a holding plate with a threaded opening (5) situated therein.

5. Plug-connector housing according to one of the preceding claims,
**characterized in that**
the second receptacles (6, 6') are each in the form of a holding plate with a threaded opening (5) situated therein or in the form of a holding plate with two threaded openings (5) situated therein.

6. Plug-connector housing (1, 1') according to Claim 1, having two contact carriers arranged therein.

## Revendications

1. Boîtier de connecteur enfichable (1, 1') qui comporte des logements (4, 6) destinés à la fixation d'au moins deux supports de contacts, le boîtier de connecteur enfichable (1, 1') ayant une section transversale sensiblement rectangulaire pourvue de deux petits côtés opposés et de deux grands côtés opposés, les logements (4, 6) étant formés à l'intérieur du boîtier de connecteur enfichable (1, 1') et
un premier récipient (4) étant disposé dans chacune des zones de coin et au moins un deuxième récipient (6, 6') étant disposé sur chacun des grands côtés,
**caractérisé en ce que**
un premier logement (4) est disposé dans chacune des zones de coin et deux deuxièmes logements (6') sont disposés sur chacun des grands côtés et
les deuxièmes logements (6, 6') sont montés de manière coulissante le long des grands côtés.

2. Boîtier de connecteur enfichable selon la revendication 1,
**caractérisé en ce que**
le deuxième logement (6, 6') ou les deuxièmes logements (6, 6') est/sont disposé(s) approximativement au milieu sur les grands côtés pour que deux supports de contacts approximativement de même taille puissent être incorporés dans le boîtier de connecteur enfichable.

3. Boîtier de connecteur enfichable selon la revendication 1,
**caractérisé en ce que**
le deuxième logement (6, 6') ou les deuxièmes logements (6, 6') est/sont disposé(s) de manière, décentrée sur les grands côtés pour que deux supports- de contacts de tailles différentes puissent être incorporés dans le boîtier de connecteur enfichable (1, 1').

4. Boîtier de connecteur enfichable selon l'une des revendications précédentes,
**caractérisé en ce que**
les premiers logements (4) sont chacun conçus comme une plaque de retenue dans laquelle est ménagée une ouverture filetée (5).

5. Boîtier de connecteur enfichable selon l'une des revendications précédentes,
**caractérisé en ce que**
les deuxièmes logements (6, 6') sont chacun conçus comme une plaque de retenue dans laquelle est ménagée une ouverture filetée (5) ou comme une plaque de retenue dans laquelle sont ménagées deux ouvertures filetées (5).

6. Boîtier de connecteur enfichable (1, 1') selon la revendication 1, dans lequel sont disposés deux supports de contacts.
